# FASCICULE DE BREVET EUROPEEN

(11) **EP 1 167 215 B1**
(45) Date de publication et mention de la délivrance du brevet: **26.03.2008**
(21) Numéro de dépôt: 01401419.5
(22) Date de dépôt: 31.05.2001
(51) Int. Cl.: B65D 5/02

(54) **Boîte, notamment en carton, et procédé de fabrication d'une telle boîte**
Faltschachtel, insbesondere aus Karton, und Verfahren zur Herstellung derselben
Carton box and method of forming the same

(30) Priorité: 26.06.2000 FR 0008160
(43) Date de publication de la demande: 02.01.2002
(73) Titulaire: L'ORÉAL, 75008 Paris (FR)
(72) Inventeur: Duqueroie, Florent, 75017 Paris (FR)
(74) Mandataire: Julio, Charlotte

(56) Documents cités:
- EP-A- 0 499 916
- EP-A- 0 677 377
- DE-U- 8 616 037
- US-A- 4 614 297

## Description

La présente invention a trait à une boîte, notamment en carton, plastique, ou matériau analogue, telle qu'utilisée pour le conditionnement de certains objets tels que des tubes ou pots, notamment de produits cosmétiques ou de produits de soin de la peau, selon le préambule de la revendication 1 et un procédé de fabrication d'un telle boîte selon la revendication 9.

La présente invention concerne plus particulièrement une boîte du type comportant un corps de section carrée ou rectangulaire comprenant un panneau avant et un panneau arrière reliés par deux panneaux latéraux. Le corps de la boîte comporte au moins une ouverture et un dispositif de fermeture associé.

Typiquement, de telles boîtes sont formées à partir d'un flan prédécoupé, réalisé en un matériau tel que du carton, éventuellement plastifié et revêtu d'un décor extérieur. Le flan est assemblé pour, après pliage du matériau en feuille autour de lignes de pliage parallèles, former un corps. Au moins une ouverture délimitée par le corps en l'une de ses extrémités, est obturée de manière réversible par un couvercle.

Pour certains produits, la boîte en carton contenant le produit, est elle même conditionnée à l'intérieur d'un film plastique transparent, notamment en polyéthylène, lequel film contribue à parfaire les conditions de conservation du produit contenu dans la boîte. En outre, il constitue un indicateur d'effraction, sa présence sur la boîte indiquant en effet à l'utilisatrice que la boîte n'a pas été ouverte préalablement. Enfin, la présence de ce film empêche le couvercle de la boîte de se bomber, ce qui, outre les problèmes d'esthétique, pose des problème lorsqu'il s'agit d'empiler de telles boîtes. En dépit des avantages qu'il procure, un tel film occasionne toutefois un surcoût non négligeable, et complique le processus global de conditionnement du produit.

Selon la demande de brevet FR-A-2 599 340, il a été proposé de réaliser une boîte comportant un corps dont une ouverture est destinée à être obturée par un couvercle, formant, soit un élément séparé du corps de la boîte, soit articulé sur ce dernier. Le couvercle et le corps de la boîte comprennent des zones encollées au moyen d'une colle thermo-fusible ou thermo-adhésive qui est telle, que lorsqu'une zone encollée est disposée en regard d'une zone non encollée, le collage soit provisoire, c'est à dire réversible sans endommager la boîte, notamment par défibrage du carton. En revanche, lorsqu'une zone encollée est disposée en regard d'une autre zone encollée, le collage est définitif, et donc non réversible, sauf à risquer d'endommager la boîte. L'encollage des éléments constitutifs de la boîte ne peut être fait qu'au moment de la fermeture de cette dernière faute de quoi, la manipulation des flans dépliés, ou des boîtes semi-finies, sous forme préencollée, notamment leur empilage, serait rendue des plus difficiles en raison des collages intempestifs qui ne manqueraient pas de se produire chaque fois qu'une zone encollée d'une boîte serait en regard d'une zone encollée ou non d'une autre boîte.

La demande de brevet EP-A-0 499 916 décrit une boîte dont l'assemblage est obtenu par collage au moyen d'une colle dont le pouvoir adhésif est activé par mise en contact de deux zones encollées. Selon ce document, la fermeture est réalisée au moyen d'un simple rabat articulé sur le reste de la boîte. Aucun moyen n'est prévu pour la sécuriser, notamment en vue de constituer un indicateur d'effraction.

Le document G 86 16 037.0 décrit une boîte avec une fermeture associée à un système destiné à former un indicateur d'effraction. Un tel système comprend une zone encollée sur laquelle, lors de la fermeture de la boîte, vient se positionner une zone non encollée, entourée par une ligne prédécoupée. Lors de la première ouverture, la zone délimitée par la ligne prédécoupée, se déchire, et reste collée sur la zone encollée. Une telle configuration n'est pas sans poser de problème quand il s'agit d'utiliser une telle boîte sur une chaîne de conditionnement automatisée.

Aussi, est-ce un des objets de l'invention que de réaliser une boîte, notamment en carton ou matériau analogue, et résolvant en tout ou partie les problèmes discutés précédemment en référence aux boîtes conventionnelles.

C'est en particulier un objet de l'invention que de réaliser une boîte, économique à réaliser, pouvant être conditionnée sans autre forme de conditionnement supplémentaire, et pouvant être empilée de façon stable.

D'autres objets encore apparaîtront dans la description détaillée qui suit.

Selon l'invention, ces objets sont atteints en réalisant une boite comportant un corps obtenu par pliage d'un flan prédécoupé, notamment en carton, ledit corps comprenant un panneau avant et un panneau arrière reliés par deux panneaux latéraux, le corps de la boîte comprenant au moins une première ouverture en une première extrémité du corps, et un premier dispositif de fermeture associé, la fermeture de la boîte avant sa première utilisation, étant sécurisée par collage en au moins une zone, la colle utilisée pour ledit collage étant telle, que ce dernier résulte de la mise en engagement de deux zones encollées au moyen de ladite colle, ladite colle étant inopérante lorsqu'une zone encollée de la boîte est mise en engagement avec une surface non encollée. En d'autres termes, il n'y a pas d'adhérence sensible lorsqu'une zone encollée est mise en engagement avec une zone non encollée.

La nature du collage visé par la présente invention est telle, que le décollage de deux éléments collés l'un sur l'autre, soit susceptible de provoquer, notamment dans le cas d'une boîte en carton, l'endommagement du carton, notamment par défibrage de ce dernier. Le constat d'un tel endommagement indique que la boîte a déjà été ouverte.

Ainsi, en disposant de manière appropriée les zones encollées, la manipulation des boîtes, notamment leur empilement sous forme semi-finie, ne sera pas gênée par la présence des zones encollées, le collage n'intervenant que lors de la superposition de deux zones encollées. Ainsi, les étapes d'encollage peuvent avoir lieu en amont du processus de conditionnement du produit, sans avoir à attendre l'assemblage final de la boîte.

La colle est adhésive, même à température ambiante, c'est à dire entre environ 20°C et 30°C. A titre d'exemple, on utilise une colle latex en phase aqueuse, à base ammoniacale. A titre d'exemple spécifique, on utilise une colle vendue sous la référence ENVATEX 292^{®}, par la Société National Starch & Chemical.

Avantageusement, le flan prédécoupé comporte un premier élément présentant une première surface dont au moins une zone encollée est destinée, en position montée de la boîte, à être mise en engagement avec une zone encollée recouvrant au moins en partie une seconde surface d'un second élément dudit flan, lesdites première et seconde surfaces étant aptes avant formation complète de la boîte, à être disposées de façon décalées l'une par rapport à l'autre et tournées dans la même direction. Une telle configuration permet la réalisation des deux zones encollées en un seul passage, dans le cadre d'un processus de fabrication en continu. De préférence, dans cette position décalée, les première et seconde surfaces sont disposées sensiblement l'une à côté de l'autre, et orientées selon le même axe.

De préférence, dans la position où elles sont disposées de façon décalées l'une par rapport à l'autre et tournées dans la même direction, lesdites première et seconde surfaces sont sensiblement dans un même plan. Le mot "sensiblement" traduit un décalage pouvant notamment correspondre à l'épaisseur du matériau formant le flan prédécoupé.

Selon un mode de réalisation préférentiel, le flan prédécoupé comporte deux panneaux d'extrémité et deux panneaux centraux disposés entre les deux panneaux d'extrémité, lesdites première et seconde surfaces étant disposées de façon décalée l'une par rapport à l'autre et tournées dans la même direction, lorsque les panneaux d'extrémités du flan sont repliés respectivement sur les panneaux centraux. Dans cette position du flan replié en deux parties, l'assemblage des deux extrémités du flan, notamment par collage via une patte appropriée, peut avoir été fait au préalable. Cet assemblage peut être réalisé au moyen du même type de colle ou au moyen d'une colle conventionnelle.

Selon un premier mode de réalisation, le premier dispositif de fermeture comprend au moins un volet latéral réalisé par pliage dans le prolongement d'un panneau latéral, et une partie formant couvercle, à rabattre sur le (ou les) volet(s) latéral(aux), le couvercle comportant sur sa surface intérieure une première zone encollée, au moins un volet latéral destiné à être en regard dudit couvercle lorsque celui-ci est en position fermée, comprenant une seconde zone encollée, disposée de manière à venir en engagement avec la première zone encollée lorsque le couvercle est rabattu en position fermée. Avec une telle configuration, en disposant de préférence la zone d'encollage au moins au centre du couvercle, on empêche que le couvercle ne se bombe, comme évoqué précédemment en référence aux boîtes conventionnelles. Selon ce mode de réalisation, le dispositif de fermeture peut comprendre deux volets latéraux ne se chevauchant pas de manière sensible lorsqu'ils sont rabattus sur l'ouverture, chacun de ces volets comportant alors une zone encollée destinée à venir en engagement avec une zone encollée correspondante du couvercle. Dans le cas d'une boîte à deux volets se chevauchant, le collage peut s'effectuer entre la surface "intérieure" du couvercle et une portion de surface correspondante du volet qui, en position fermée de la boîte, se positionne au dessus de l'autre volet. Dans ce dernier cas, on peut prévoir en outre un collage supplémentaire entre la surface "intérieure" du volet du dessus, et la surface "extérieure" du volet du dessous.

Selon un autre mode de réalisation encore, le dispositif de fermeture comprend deux volets latéraux, réalisés chacun par pliage dans le prolongement d'un panneau latéral respectif, un premier volet étant destiné, en position fermée de la boite, à se positionner au moins en partie au dessus d'un second volet, une première zone encollée étant disposée sur une face du premier volet et destinée, lors de la fermeture de la boîte, à venir en engagement avec une seconde zone encollée, disposée sur une face correspondante du second volet. Ainsi, l'ouverture du couvercle n'est pas empêchée. Toutefois, il n'est pas possible d'accéder au produit en raison de la présence des volets latéraux collés l'un sur l'autre.

Avantageusement, la boîte comprend une seconde ouverture en une seconde extrémité du corps, opposée à la première, et un second dispositif de fermeture associé, le maintien en position fermée dudit second dispositif de fermeture étant assuré par des moyens mécaniques, notamment sous forme d'au moins une pointe, ou autre portion formant saillie. Ces pointes, en raison de leur mémoire de forme, une fois insérées dans des logements appropriés, reprennent une forme telle, que leur sortie devient impossible sauf à en provoquer la déchirure totale ou partielle. De tels moyens d'accrochage mécanique sont bien connus, et, par conséquent, ne nécessitent pas de description détaillée supplémentaire. Le même système d'accrochage mécanique peut être utilisé pour la fermeture de la première ouverture, en complément d'un éventuel collage tel que décrit précédemment.

Alternativement, le second dispositif de fermeture associé comprend au moins une première zone encollée destinée lors de la fermeture de la boîte au niveau de sa seconde extrémité, à venir en engagement avec une seconde zone encollée dudit second dispositif de fermeture. Le second dispositif de fermeture peut être identique ou différent du premier.

Selon un autre aspect de l'invention, on réalise également un procédé de fabrication d'une boîte comprenant les étapes suivantes :
a) plier un flan, notamment en carton, et l'assembler de manière à former un corps comprenant un panneau avant et un panneau arrière reliés par deux panneaux latéraux, le corps de la boîte comprenant au moins une première ouverture en une première extrémité du corps, et un premier dispositif de fermeture associé,
b) fermer ladite boîte ainsi formée au moyen dudit premier dispositif de fermeture, la fermeture de la boîte avant sa première utilisation, étant sécurisée par collage en au moins une zone, ladite colle étant telle, que le collage résulte de la mise en engagement de deux zones encollées au moyen de ladite colle, ladite colle étant inopérante lorsqu'une zone encollée de la boîte est mise en engagement avec une surface non encollée.

Avantageusement, le flan prédécoupé comporte un premier élément présentant une première surface dont au moins une zone encollée est destinée, en position montée de la boîte, à être mise en engagement avec une zone encollée recouvrant au moins en partie une seconde surface d'un second élément, dudit flan, les opérations de pliage comportant une étape intermédiaire dans laquelle avant encollage, lesdites première et seconde surfaces sont disposées de façon décalée, l'une par rapport à l'autre et tournées dans la même direction.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- les figures 1a-1d illustrent les principales étapes d'assemblage d'une boîte selon un mode de réalisation de l'invention ;
- la figure 2 illustre un premier mode de réalisation d'une boîte telle que résultant du pliage illustré aux figures 1a-1d ; et
- la figure 3 illustre un second mode de réalisation d'une boîte selon l'invention.

A la figure 1a, est représenté un flan en carton 1, prédécoupé. Le flan 1 comporte un panneau avant 2, un panneau latéral 3, un panneau arrière 4, et un autre panneau latéral 5, les quatre panneaux sont séparés entre eux par des lignes de pliage parallèles entre elles 6-8.

De son côté opposé au panneau latéral 3, le panneau avant 2 comporte une patte 11 destinée à être collée sur le bord d'extrémité du panneau latéral 5, de manière à former le corps de la boîte. Le collage de la patte 11 sur le bord du panneau 5 est assuré au moyen d'une colle conventionnelle.

Le panneau avant 2 se prolonge, longitudinalement aux lignes de pliage 6-8, par un panneau 9, apte à former un fond de la boîte. Le panneau 9 forme à son extrémité opposée au panneau avant 2, un rebord 10 destiné à participer à la fermeture du fond. Le rebord 10, le fond 9, et le panneau avant 2 sont séparés par des lignes de pliage 12, 13, perpendiculaires aux lignes de pliage 6-8.

En son extrémité opposée au fond 9, le panneau latéral 3 est solidaire d'un premier volet latéral 14 via une ligne de pliage 15 parallèle aux lignes de pliage 12, 13. En son extrémité opposée au volet latéral 14, le panneau latéral 3 est solidaire d'un second volet latéral 16, via une ligne de pliage 17 parallèle à la ligne de pliage 15.

Le panneau arrière 4 se prolonge, longitudinalement aux lignes de pliage 6-8, par un panneau 18, apte à former un couvercle de la boîte. Le panneau 18 forme à son extrémité opposée au panneau arrière 4, un rebord 19 destiné à participer à la fermeture du couvercle 18. Le rebord 19, le couvercle 18, et le panneau arrière 4 sont séparés par des lignes de pliage 20, 21, perpendiculaires aux lignes de pliage 6-8.

En son extrémité opposée au couvercle 18, le panneau latéral 5 est solidaire d'un premier volet latéral 22 via une ligne de pliage 23 parallèle aux lignes de pliage 20, 21. En son extrémité opposée au volet latéral 22, le panneau latéral 5 est solidaire d'un second volet latéral 24, via une ligne de pliage 25 parallèle à la ligne de pliage 23.

Entre le fond 9 et le rebord 10, sont formées deux encoches 50, 51, délimitant respectivement une pointe 52, 53, apte à se loger dans une fente formée, en position montée de la boîte, entre le bord des volets latéraux 16 et 22 et le panneau arrière 4, laquelle fente est due à la présence de décrochements 54, 55 formés par les bords correspondants des volets latéraux 16, 22. En position montée de la boîte, les pointes 52 et 53, grâce à leur mémoire élastique, se positionnent au delà de la fente délimitée par les décrochements 54 et 55, et de ce fait, s'opposent à l'ouverture du fond 9. De tels dispositifs d'accrochage sont bien connus, et par conséquent, ne nécessitent pas de description détaillée supplémentaire.

A la figure 1b, le panneau avant 2 a été replié sur le panneau latéral 3 autour de la ligne de pliage 6.

A la figure 1c, le panneau latéral 5 a été replié sur le panneau arrière 4, autour de la ligne de pliage 8. La patte de collage 11 est collée sur le bord libre du panneau latéral 5, donnant ainsi au flan en carton une configuration repliée en deux parties.

A la figure 1d, une bande de colle 30 est déposée sur une face "extérieure" 41 du volet latéral 24. Une bande de colle 31 est déposée sur une face "intérieure" 40 du volet latéral 14. Les deux bandes 30 et 31 sont sensiblement dans l'alignement l'une de l'autre. La colle utilisée est une colle vendue sous la référence ENVATEX 292^{®} , par la Société National Starch & Chemical. Dans cet état semi fini, les boites peuvent être empilées sous forme repliée, en les orientant toutes de la même direction de sorte que les bandes de colle 30, 31, d'une boîte ne soient jamais en regard des bandes de colle de la boîte immédiatement au dessus ou immédiatement au dessous.

A la figure 2, la boîte 100 est formée. Le fond a été fermé en rabattant les volets latéraux 16 et 22 sur l'ouverture correspondante délimitée par les panneaux avant 2 et arrière 4, et les panneaux latéraux 3 et 5. Ensuite, le fond 9 est rabattu sur les volets latéraux 16, 22, le verrouillage du fond 9 en position fermée étant assuré par la coopération des pointes et décrochements 50-55. En son extrémité opposée au fond 9, les panneaux avant et arrière 2, 4 délimitent en combinaison avec les panneaux latéraux 3 et 5, une ouverture 32 au travers de laquelle un pot (non représenté) peut être introduit. Après introduction du pot, les deux volets latéraux 14 et 24 sont rabattus sur l'ouverture 32 en prenant soin de disposer le volet 24 en dessous du volet 14 de sorte sur les zones encollées 30 et 31 soient en regard l'une de l'autre. Les volets 24 et 14 sont ainsi collés l'un sur l'autre. Après cela, il suffit de rabattre le couvercle 18 sur les volets 24 et 14 ainsi collés, en insérant le rabat 19 dans la fente délimitée entre le panneau avant 2 et le bord correspondant des volets 24 et 14. La boîte est ainsi terminée.

Dans le mode de réalisation de la figure 3, l'assemblage de la boîte se fait de manière identique à l'assemblage de la boîte décrit en référence aux figures 1 a-1 d. La seule différence tient à la position des zones encollées 32, 33. Selon ce mode de réalisation, une première zone encollée 32 est formée sur la surface "intérieure"42 du couvercle 18. Une seconde zone encollée 33 est formée sur la surface "extérieure" 43 du volet 14. Après avoir inséré le pot dans la boîte 100, les deux volets latéraux 14 et 24 sont rabattus sur l'ouverture 32 en prenant soin de disposer le volet 24 en dessous du volet 14 de sorte que la zone encollée 33 du volet 14 se situe à l'extérieur du volume contenant le pot. Ensuite il suffit de rabattre le couvercle 18 sur le volet 14, les zones encollées 32 et 33 se superposant au moins partiellement de manière à coller le couvercle 18 au volet 14. Le couvercle ainsi maintenu ne peut pas se bomber en son centre. De telles boîtes peuvent alors être empilées de manière très stable.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. Boite (100) comportant un corps obtenu par pliage d'un flan prédécoupé (1), notamment en carton, ledit corps comprenant un panneau avant (2) et un panneau arrière (4) reliés par deux panneaux latéraux (3, 5), le corps de la boîte (100) comprenant au moins une première ouverture (32) en une première extrémité du corps, et un premier dispositif de fermeture associé (14, 18, 19, 24), la fermeture de la boîte (100) avant sa première utilisation, étant sécurisée par collage en au moins une zone (30-31), **caractérisée en ce que** la colle utilisée pour ledit collage étant telle, que ce dernier résulte de la mise en engagement de deux zones encollées (30-31) au moyen de ladite colle, ladite colle étant inopérante lorsqu'une zone encollée (30-31) de la boîte (100) est mise en engagement avec une surface non encollée et que le dispositif de fermeture comprend deux éléments (14, 24) réalisés chacun par pliage dans le prolongement d'un panneau latéral respectif (3,5) et un couvercle (18), un premier éléments (14) étant destiné, en position fermée de la boite, à se positionner au moins en Partie au dessus d'un second élément (24), une première zone encollée (31) étant disposée sur une face (40) du premier élément (14) et destinée, lors de la fermeture de la boîte (100). à venir en encia₋ciernent avec une seconde-zone encollée (30), disposée sur une face correspondante (41) du second élément (24), le couvercle étant apte à être rabattu sur les éléments ainsi collés.

2. Boîte (100) selon la revendication 1 **caractérisée en ce que** le flan prédécoupé (1) comporte un premier élément (14) présentant une première surface (40, 43) dont au moins une zone encollée (31, 33) est destinée, en position montée de la boîte, à être mise en engagement avec une zone encollée (30, 32) recouvrant au moins en partie une seconde surface (41) d'un second élément (24), dudit flan (1), lesdites première (40) et seconde (41) surfaces étant aptes avant formation complète de la boîte, à être disposées de façon décalée, l'une par rapport à l'autre et tournées dans la même direction.

3. - Boîte (100) selon la revendication 2 **caractérisée en ce que** dans la position où elles sont disposées de façon décalées l'une par rapport à l'autre et tournées dans la même direction, lesdites première et seconde surfaces (40) sont sensiblement dans un même plan.

4. Boîte selon la revendication 2 ou 3 **caractérisée en ce que**, sous forme dépliée, le flan prédécoupé (1) comporte deux panneaux d'extrémité (2, 5) et deux panneaux centraux (3, 4) disposés entre les deux panneaux d'extrémité (2, 5) lesdites première (40, 43) et seconde (41, 42) surfaces étant disposées de façon décalée l'une par rapport à l'autre et tournées dans la même direction lorsque les panneaux d'extrémités (2, 5) du flan (1) sont repliés respectivement sur les panneaux centraux (3, 4).

5. - Boîte (100) selon l'une quelconque des revendications 1 à 4 **caractérisé en ce que** les premier et second éléments correspondent respectivement à des volets latéraux (14, 24).

6. - Boîte (100) selon l'une quelconque des revendications 1 à 5 **caractérisée en ce qu'**elle comprend une seconde ouverture en une seconde extrémité du corps, opposée à la première, et un second dispositif de fermeture associé (9, 10, 16, 22), le maintien en position fermée dudit second dispositif de fermeture (9, 10, 16, 22) étant assuré par des moyens mécaniques (50-55), notamment sous forme d'au moins une pointe à mémoire élastique.

7. - Boîte (100) selon l'une quelconque des revendications 1 à 6 **caractérisée en ce qu'**elle comprend une seconde ouverture en une seconde extrémité du corps, opposée à la première, et un second dispositif de fermeture associé (9, 10, 16, 22), ledit second dispositif de fermeture associé (9, 10, 16. 22) comprenant au moins une première zone encollée destinée lors de la fermeture de la boîte (100), à venir en engagement avec une seconde zone encollée du second dispositif de fermeture (9, 10, 16, 22).

8. - Boîte (100) selon la revendication 7 **caractérisée en ce que** le second dispositif de fermeture (9, 10, 16, 22) est identique au premier (14, 18, 19, 24).

9. - Procédé de fabrication d'une boîte (100) comprenant les étapes suivantes :
a) plier un flan (1), notamment en carton, et l'assembler collage, de manière à former un corps comprenant un panneau avant (2) et un panneau arrière (4) reliés par deux panneaux latéraux (3, 5), le corps de la boîte comprenant au moins une première ouverture (32) en une première extrémité du corps, et un premier dispositif de fermeture associé (14, 18, '19, 24) comportant un premier élément (14), un second élément (24), et un couvercle (18) apte à être rabattu sur lesdits éléments en position fermée de la botte;
b) fermer ladite boîte (100) ainsi formée au moyen dudit premier dispositif de fermeture (14, 18, 19, 24), la fermeture de la boîte (100) avant sa première utilisation, étant sécurisée en rabattant un élément sur l'autre et en collant les deux éléments en au moins une zone, ladite colle étant telle, que le collage se produise, exclusivement lors de la mise en engagement de deux zones encollées (30-33) au moyen de ladite colle, lesdites zones encollées étant présentées par lesdits élements et ladite colle étant inopérante lorsqu'une zone encollée (30-33) de la boîte (100) est mise en engagement avec une surface non encollée.

10. Procédé selon la revendication 9 **caractérisé en ce que** le flan prédécoupé (1) comporte premier élément (14) présentant une première surface (40,) dont au moins une zone encollée (31) est destinée, en position montée de la boîte, à être mise en engagement avec une zone encollée (30) recouvrant au moins en partie une seconde surface (41) second élément (24, 18), dudit flan (1), les opérations de pliage comportant une étape intermédiaire dans laquelle, avant encollage, lesdites première (40, 43) et seconde (41) surfaces sont disposées de façon décalée, l'une par rapport à l'autre et tournées dans la même direction.

## Claims

1. Box (100) comprising a body produced by folding a precut blank (1), made of board for example, said body comprising a front panel (2) and a rear panel (4), the two being connected by two side panels (3, 5), the body of the box (100) comprising at least one first opening (32) at a first end of the body, and an associated first closing device (14, 18, 19, 24), the closure of the box (100) prior to its first use being secured by adhesive bonding of at least one area (30-31), said box being **characterized in that** the adhesive used for said adhesive bonding is such that bonding is the result of the mutual engagement of two adhesive-coated areas (30-31) by means of said adhesive, said adhesive being inoperative when an adhesive-coated area (30-31) of the box (100) is engaged with a non-adhesive-coated surface, and **in that** the closing device comprises two elements (14, 24), each made by folding the extension of a respective side panel (3, 5), and a lid (18), a first element (14) being designed to position itself, in the closed position of the box, at least partly on top of a second element (24), a first adhesive-coated area (31) being situated on one face (40) of the first element (14) and being designed to engage, when the box (100) is closed, with a second adhesive-coated area (30) situated on a corresponding face (41) of the second element (24), and the lid being able to be folded down onto said adhesively bonded elements.

2. Box (100) according to Claim 1, **characterized in that** the precut blank (1) comprises a first element (14) having a first surface (40), of which at least one adhesive-coated area (31) is designed to be engaged, when the box is in the erected position, with an adhesive-coated area (30) covering at least part of a second surface (41) of a second element (24) of said blank (1), said first surface (40) and second surface (41) being able, prior to complete formation of the box, to be placed in an offset position with respect to each other and turned in the same direction.

3. Box (100) according to Claim 2, **characterized in that**, in the position in which they are placed in an offset position with respect to each other and turned in the same direction, said first and second surfaces (40-41) are in approximately the same plane as each other.

4. Box according to Claim 2 or 3, **characterized in that**, in the unfolded form, the precut blank (1) has two end panels (2, 5) and, between the two end panels (2, 5), two central panels (3, 4), said first (40) and second (41) surfaces being placed in an offset position with respect to each other and turned in the same direction when the end panels (2, 5) of the blank (1) are folded onto their respective central panels (3, 4).

5. Box (100) according to any one of Claims 1 to 4, **characterized in that** the first and second elements correspond to respective side flaps (14, 24).

6. Box (100) according to any one of Claims 1 to 5, **characterized in that** it comprises a second opening at a second end of the body, opposite the first, and a second associated closing device (9, 10, 16, 22), said second closing device (9, 10, 16, 22) being kept in the closed position by mechanical means (50-55), especially in the form of at least one resilient tip.

7. Box (100) according to any one of Claims 1 to 6, **characterized in that** it comprises a second opening at a second end of the body, opposite the first end, and a second associated closing device (9, 10, 16, 22), said associated second closing device (9, 10, 16, 22) comprising at least one first adhesive-coated area designed to engage, when the box (100) is closed, with a second adhesive-coated area on the second closing device (9, 10, 16, 22).

8. Box (100) according to Claim 7, **characterized in that** the second closing device (9, 10, 16, 22) is identical to the first (14, 18, 19, 24).

9. Method of making a box (100) comprising the following steps:
a) folding a blank (1), made of board for example, and assembling it in such a way as to form a body comprising a front panel (2) and a rear panel (4), these two being connected by two side panels (3, 5), the body of the box comprising at least one first opening (32) at a first end of the body, and an associated first closing device (14, 18, 19, 24) comprising a first element (14), a second element (24), and a lid (18) able to be folded down onto said elements when the box is in the closed position;
b) closing said box (100) thus formed by means of said first closing device (14, 18, 19, 24), the closure of the box (100) prior to its first use being secured by folding one element down onto the other and adhesively bonding the two elements in at least one area, said adhesive being such that bonding occurs only when the two areas (30-33) coated with said adhesive are brought into mutual engagement, said adhesive-coated areas being presented by said elements, and said adhesive being inoperative when an adhesive-coated area (30-33) of the box (100) is engaged with a non-adhesive-coated surface.

10. Method according to Claim 9, **characterized in that** the precut blank (1) comprises the first element (14) having a first surface (40), of which at least one adhesive-coated area (31) is designed to be brought into engagement, when the box is in the erected position, with an adhesive-coated area (30) covering at least part of a second surface (41) of a second element (24) of said blank (1), the folding operations comprising an intermediate step in which, prior to adhesive bonding, said first (40) and second (41) surfaces are placed in an offset position with respect to each other and turned in the same direction.

## Patentansprüche

1. Schachtel (100), die einen Körper aufweist, der durch Falten eines vorausgeschnittenen Schnittteils (1), insbesondere aus Pappe, erhalten wird, wobei der Körper eine Vorderwand (2) und eine Rückwand (4) aufweist, die von zwei Seitenwänden (3, 5) miteinander verbunden werden, wobei der Körper der Schachtel (100) mindestens eine erste Öffnung (32) an einem ersten Ende des Körpers und eine erste zugeordnete Schließvorrichtung (14, 18, 19, 24) aufweist, wobei das Verschließen der Schachtel (100) vor ihrer ersten Benutzung durch Verleimen in mindestens einer Zone (30-31) gesichert wird, **dadurch gekennzeichnet, dass** der für das Verleimen verwendete Leim so ist, dass das Verleimen aus dem Ineingriffbringen von zwei mittels des Leims verleimten Zonen (30-31) resultiert, wobei der Leim wirkungslos ist, wenn eine verleimte Zone (30, 31) der Schachtel (100) mit einer nicht verleimten Zone in Eingriff gebracht wird, und dass die Schließvorrichtung zwei Elemente (14, 24), die je durch Falten in der Verlängerung einer Seitenwand (3, 5) hergestellt werden, und einen Deckel (18) aufweist, wobei ein erstes Element (14) in der geschlossenen Stellung der Schachtel dazu bestimmt ist, sich zumindest zum Teil über einem zweiten Element (24) zu positionieren, wobei eine erste verleimte Zone (31) auf einer Seite (40) des ersten Elements (14) angeordnet und dazu bestimmt ist, beim Schließen der Schachtel (100) mit einer zweiten verleimten Zone (30) in Eingriff zu kommen, die auf einer entsprechenden Seite (41) des zweiten Elements (24) angeordnet ist, wobei der Deckel auf die so verleimten Elemente umgeklappt werden kann.

2. Schachtel (100) nach Anspruch 1, **dadurch gekennzeichnet, dass** das vorausgeschnittene Schnittteil (1) ein erstes Element (14) aufweist, das eine erste Fläche (40) besitzt, von der mindestens eine verleimte Zone (31) dazu bestimmt ist, in der montierten Stellung der Schachtel mit einer verleimten Zone (30) in Eingriff gebracht zu werden, die zumindest zum Teil eine zweite Fläche (41) eines zweiten Elements (24) des Schnittteils (1) bedeckt, wobei die erste (40) und zweite (41) Fläche vor der vollständigen Formung der Schachtel in der Lage sind, versetzt zueinander und in die gleiche Richtung weisend angeordnet zu werden.

3. Schachtel (100) nach Anspruch 2, **dadurch gekennzeichnet, dass** in der Stellung, in der sie versetzt zueinander und in die gleiche Richtung weisend angeordnet sind, die erste (40) und die zweite Fläche (41) sich im Wesentlichen in der gleichen Ebene befinden.

4. Schachtel (100) nach Anspruch 2 oder 3, **dadurch gekennzeichnet, dass** das vorausgeschnittene Schnittteil (1) in der auseinandergefalteten Form zwei Endwände (2, 5) und zwei mittlere Wände (3, 4) aufweist, die zwischen den zwei Endwänden (2, 5) angeordnet sind, wobei die erste (40) und die zweite (41) Fläche versetzt zueinander und in die gleiche Richtung weisend angeordnet sind, wenn die Endwände (2, 5) des Schnittteils (1) auf die mittleren Wände (3, 4) umgeklappt werden.

5. Schachtel (100) nach einem der Ansprüche 1 bis 4, **dadurch gekennzeichnet, dass** die ersten und zweiten Elemente seitlichen Klappen (14, 24) entsprechen.

6. Schachtel (100) nach einem der Ansprüche 1 bis 5, **dadurch gekennzeichnet, dass** sie eine zweite Öffnung an einem zweiten Ende des Körpers entgegengesetzt zum ersten und eine zweite zugeordnete Schließvorrichtung (9, 10, 16, 22) aufweist, wobei der Halt der zweiten Schließvorrichtung (9, 10, 16, 22) in der geschlossenen Stellung von mechanischen Mitteln (50-55), insbesondere in Form mindestens einer Spitze mit elastischem Gedächtnis, gewährleistet wird.

7. Schachtel (100) nach einem der Ansprüche 1 bis 6, **dadurch gekennzeichnet, dass** sie eine zweite Öffnung an einem zweiten Ende des Körpers entgegengesetzt zum ersten und eine zweite zugeordnete Schließvorrichtung (9, 10, 16, 22) aufweist, wobei die zweite zugeordnete Schließvorrichtung (9, 10, 16, 22) mindestens eine erste verleimte Zone aufweist, die beim Schließen der Schachtel (100) dazu bestimmt ist, mit einer zweiten verleimten Zone der zweiten Schließvorrichtung (9, 10, 16, 22) in Eingriff zu kommen.

8. Schachtel (100) nach Anspruch 7, **dadurch gekennzeichnet, dass** die zweite Schließvorrichtung (9, 10, 16, 22) gleich der ersten (14, 18, 19, 24) ist.

9. Verfahren zur Herstellung einer Schachtel (100), das die folgenden Schritte aufweist:
a) Falten eines Schnittteils (1), insbesondere aus Pappe, und sein Zusammenbau derart, dass ein Körper geformt wird, der eine Vorderwand (2) und eine Rückwand (4) aufweist, die von zwei Seitenwänden (3, 5) verbunden werden, wobei der Körper der Schachtel mindestens eine erste Öffnung (32) an einem ersten Ende des Körpers und eine erste zugeordnete Schließvorrichtung (14, 18, 19, 24) aufweist, die ein erstes Element (14), ein zweites Element (24) und einen Deckel (18) aufweist, der in der geschlossenen Stellung der Schachtel auf die Elemente umgeklappt werden kann;
b) Schließen der so geformten Schachtel (100) mittels der ersten Schließvorrichtung (14. 18, 19, 24), wobei der Verschluss der Schachtel (100) vor ihrer ersten Benutzung gesichert wird, indem ein Element auf das andere umgeklappt wird und die zwei Elemente in mindestens einer Zone verleimt werden, wobei der Leim so ist, dass das Verleimen ausschließlich beim Ineingriffbringen von zwei mit dem Leim verleimten Zonen (30-33) erfolgt, wobei die verleimten Zonen von den Elementen präsentiert werden, und der Leim unwirksam ist, wenn eine verleimte Zone (30-33) der Schachtel (100) mit einer nicht verleimten Zone in Eingriff gebracht wird.

10. Verfahren nach Anspruch 9, **dadurch gekennzeichnet, dass** das vorausgeschnittene Schnittteil (1) das erste Element (14) auf weist, das eine erste Fläche (40) besitzt, von der mindestens eine verleimte Zone (31) dazu bestimmt ist, in der montierten Stellung der Schachtel mit einer verleimten Zone (30) in Eingriff gebracht zu werden, die zumindest zum Teil eine zweite Fläche (41) eines zweiten Elements (24) des Schnittteils (1) bedeckt, wobei die Faltvorgänge einen Zwischenschritt aufweisen, in dem vor dem Verleimen die erste (40) und zweite (41) Fläche versetzt zueinander und in die gleiche Richtung weisend angeordnet werden.
